# EUROPÄISCHE PATENTSCHRIFT

(11) **EP 0 286 658 B1**
(45) Veröffentlichungstag und Bekanntmachung des Hinweises auf die Patenterteilung: **10.07.1991**
(21) Anmeldenummer: 87906564.7
(22) Anmeldetag: 09.10.1987
(51) Int. Cl.: B08B 3/02, B08B 3/06, B05B 15/02

(54) **VERFAHREN ZUR REINIGUNG VON GEGENSTÄNDEN UNTER VERWENDUNG EINES FLÜSSIGEN REINIGUNGSMITTELS UND VORRICHTUNG ZUR AUTOMATISCHEN DURCHFÜHRUNG DES VERFAHRENS**
PROCESS AND AUTOMATIC DEVICE FOR CLEANING OBJECTS WITH A LIQUID CLEANING AGENT
PROCEDE ET DISPOSITIF AUTOMATIQUE DE NETTOYAGE D'OBJETS AVEC UN AGENT LIQUIDE DE NETTOYAGE

(30) Priorität: 10.10.1986 DE 3634622
(43) Veröffentlichungstag der Anmeldung: 19.10.1988
(73) Patentinhaber: Frohn, Walter Dr.-Ing., D-81545 München (DE)
(72) Erfinder: Frohn, Walter Dr.-Ing., D-81545 München (DE)
(74) Vertreter: Lamprecht, Helmut, Dipl.-Ing.
(86) Internationale Anmeldenummer: DE8700460
(87) Internationale Veröffentlichungsnummer: WO8802667

(56) Entgegenhaltungen:
- DE-C- 248 830
- US-A- 2 745 418
- US-A- 4 025 363

## Beschreibung

Die Erfindung betrifft ein Verfahren unter Verwendung eines flüssigen Reinigungsmittel zur Außen- und Innenreinigung von Farbspritzpistolen mit einem Auslösemechanismus, einem mit abnehmbaren Deckel versehenen Farbbecher und einer Luftdüse, wobei das Reinigungsmittel durch eine Pumpe über eine Reinigungsmitteldruckleitung in eine Reinigungskammer gefördert und in dieser zur Außenreinigung auf die Oberfläche der zu reinigenden Teile gesprüht oder gespritzt wird bzw. zur Innenreinigung durch den Farbförderkanal der Spritzpistole geleitet wird, wobei das Reinigungsmittel am Boden der Reinigungskammer aufgefangen und über einen Filter einem Behälter für gefiltertes Reinigungsmittel zugeleitet wird sowie eine Vorrichtung zur automatischen Durchführung des Verfahrens.

Bekanntlich müssen Farbspritzpistolen vor jedem Gebrauch von Farbresten gereinigt werden. Die Reinigung erfolgt unter Verwendung einer Reinigungsflüssigkeit, vornehmlich einer Waschverdünnung, welche ein Gemisch aus organischen Lösungsmitteln, wie Alkoholen, Ketonen, Acetaten, Aromaten und Benzinen darstellt. Da diese farblösenden Reinigungsmittel einen Flammpunkt unter 21°C aufweisen, müssen die entsprechenden Reinigungsgeräte den Bestimmungen über Explosionsschutz entsprechen.

Eine Vorrichtung nach der US-A-4025363 sieht bereits eine verschließbare Reinigungskammer vor, in der die zu reinigenden Teile stationär angeordnet werden. Die Vorrichtung ist mit einem Druckluftanschluß und mit einem Reinigungsmittelbehälter versehen, aus dem durch die Druckluft das Reinigungsmittel über Reinigungsmittelleitungen in die Reinigungskammer und zu den zu reinigenden Teilen geleitet werden kann. Ausserdem sind separate Druckluftleitungen zur Einleitung von Druckluft in die Reinigungskammer und zu den zu reinigenden Teilen vorgesehen. Mittels eines Dreiwegehahns kann die Reinigungskammer entweder nur mit Druckluft oder mit Reinigungsmittel und Druckluft versorgt werden, wodurch die zu reinigenden Teile außen und innen benetzt werden. Da die stationär befestigten Teile aus stationären Mündungen mit Reinigungsmittel beaufschlagt werden, ist eine relativ große Reinigungsmittelmenge erforderlich, um eine allseitige, gründliche Reinigung zu erreichen. Gleichermaßen ist auch der Luftaufwand für die Trocknung relativ hoch. Die Merkmale des Oberbegriffs der Ansprüche 1 und 4 sind aus diesem Dokument bekannt.

Der Erfindung liegt die Aufgabe zugrunde, mit möglichst geringem Aufwand unter Beachtung aller Sicherheitsvorschriften eine vollautomatische Reinigung durchzuführen. Dabei soll insbesondere erreicht werden, daß ein wirtschaftlicher Verbrauch von Reinigungsflüssigkeit gewährleistet ist und insbesondere eine einfache Entsorgung stattfinden kann.

Da es bei der manuellen Reinigung bisher üblich ist, nicht nach jedem Farbwechsel eine vollständige und gründliche Reinigung der Spritzpistolen durchzuführen, sondern lediglich eine Grobreinigung unter Verwendung von gefiltertem, bereits benutztem Reinigungsmittel, soll das Verfahren bzw. die Vorrichtung auch geeignet sein, nach Wunsch entweder eine derartige Vorreinigung oder eine vollständige Reinigung mit einer Endreinigung unter Benutzung eines neuen Reinigungsmittels durchzuführen.

Weiterhin soll das Verfahren und die Vorrichtung derart ausgestaltet sein, daß die einzelnen Verfahrensschritte, nämlich die Vorreinigung, die Endreinigung und die Trocknung hinsichtlich ihrer Zeitdauer innerhalb gegebener Grenzen veränderbar sind, um eine jeweils optimale Anpassung an den Reinigungsbedarf zu ermöglichen.

Zur Lösung dieser Aufgabe ist das eingangs erwähnte Verfahren derart ausgestaltet, daß mindestens eine Spritzpistole mit abgenommener Luft- und /oder Farbdüse und abgenommenem Farbbecher in einem in der Reinigungskammer um eine vertikale Achse drehbar angeordneten Korb positioniert wird, wobei eine mit der Reinigungsmitteldruckleitung verbundene, durch die hohle Achse des Korbes geführte Zweigleitung über eine Schlauchleitung und einen Adapter mit der Farbzutrittsöffnung der Spritzpistole verbunden wird, daß der Farbbecher bei abgenommenem Deckel mit der öffnung nach unten im Korb fixiert und der Deckel in geneigter Stellung im Korb positioniert wird, daß die abgenommene Luft- und /oder Farbdüse und gegebenenfalls auch noch weitere farbbenetzte Einbauteile der Spritzpistole innerhalb des Korbes untergebracht werden, daß dann die Reinigungskammer dicht geschlossen und anschließend eine Pumpe durch einen Druckluftmotor angetrieben und das Reinigungsmittel über die Reinigungsmitteldruckleitung der Zweigleitung zugeführt und aus unterhalb des Korbes und seitlich neben dem Korb über dessen Höhe verteilt angeordneten Spritzdüsen gegen den Korb gesprüht wird, wobei in einem ersten Reinigungszyklus die Pumpe aus diesem Behälter für gefiltertes Reinigungsmittel und in einem zweiten Reinigungszyklus neues Reinigungsmittel aus einem zweiten Behälter in die Reinigungsmitteldruckleitung fördert und daß in einem Trocknungsgang Druckluft in die Reinigungskammer geführt wird und daß während der Trocknung Dämpfe aus der Reinigungskammer über einen Entlüftungsstutzen abgeführt werden.

Durch diese Ausgestaltung kommt die Bedienungsperson nur vor Beginn des Verfahrens mit den farbverschmutzten Teilen und nach Beendigung des Verfahrens mit den reinigungsmittelfreien, bereits getrockneten Teilen in Berührung. Ein Kontakt mit der Reinigungsflüssigkeit findet nicht statt. Die während des Verfahrensablaufs auftretenden Dämpfe werden aus der allseits geschlossenen Reinigungskammer geführt, bevor die Reinigungskammer zur Entnahme der gereinigten Teile geöffnet wird. Durch den automatischen Verfahrensablauf kann der Verbrauch an Reinigungsmitteln auf das erforderliche Minimum gesenkt werden. Der Austausch von Filtern und Behältern für neues oder gebrauchtes Reinigungsmittel kann problemlos durchgeführt werden.

Eine zweckmäßige Ausgestaltung des Verfahrens zur Reinigung von Spritzpistolen mit einem Handgriff und einem im Griffbereich angeordneten Auslösebügel des Auslösemechanismus besteht darin, daß vor dem Einlegen der Spritzpistole in die Reinigungskammer der Auslösebügel durch eine über den Auslösebügel und das Griffstück aufgeschobene Klammer in Auslösestellung festgelegt wird. Es kann dann auf die Demontage der Farbdüse verzichtet werden.

Noch eine weitere zweckmäßige Ausgestaltung besteht darin, daß der Korb durch den aus den seitlich neben dem Korb angeordneten Spritzdüsen autretenden Strahl angetrieben wird. Auch die in die Reinigungskammer eingeleitete Trocknungsluft hält den Korb in Drehung.

Zur Durchführung des Verfahrens ist eine Vorrichtung zur Aussen- und Innenreinigung von Farbspritzpistolen unter Verwendung eines flüssigen Reinigungsmittels, mit einem Reinigungsraum, einer Reinigungsmitteldruckleitung mit im Bereich der Reinigungskammer angeordnetem Austritt und einer aus der Reinigungskammer über einen Filter zum Behälter für gebrauchtes Reinigungsmittel führenden Rücklaufleitung derart ausgestaltet, daß die Reinigungskammer mit einer durch einen Deckel luftdicht verschließbaren Bedienungsöffnung und einem Entlüftungsstutzen versehen ist, daß in der Reinigungskammer ein um eine vertikale Achse drehbar gelagerter Korb zur Aufnahme der zu reinigenden Gegenstände angeordnet ist, daß eine Förderpumpe für das Reinigungsmittel vorhanden ist, wobei die Reinigungsmitteldruckleitung druckseitig an diese Pumpe angeschlossen ist, daß der Pumpe als Antrieb ein Druckluftmotor zugeordnet ist, daß die Saugseite der Pumpe über einen Dreiwegehahn wahlweise mit einem Behälter für das neue Reinigungsmittel oder einem Behälter für das gebrauchte Reinigungsmittel verbindbar ist, daß die Reinigungsmitteldruckleitung einerseits mit einer durch die hohle Achse des Korbes geführten Zweigleitung und andererseits mit unterhalb des Korbes und seitlich neben dem Korb in vertikaler Richtung über die Höhe des Korbes verteilt angeordneten Spritzdüsen verbunden ist, daß im Korb mindestens eine Halterung für eine Spritzpistole angeordnet und ihr eine von der Zweileitung ausgehende, mit einem Adapter zum Anschluß an die Farbzutrittsöffnung der Spritzpistole versehene Schlauchverbindung zugeordnet ist und daß ein Druckluftanschluß zur Versorgung des Pumpenantriebs vorgesehen ist.

Eine zweckmäßige Ausgestaltung besteht darin, daß die Spritzeinrichtung zumindest der seitlich neben dem Korb angeordneten Spritzdüsen derart in der Drehrichtung des Korbes ausgerichtet ist, daß der Korb durch den Reinigungsmitteldruck des aus diesen Spritzdüsen austretenden, den Korb und die zu reinigenden Gegenstände beaufschlagenden Reingungsmittels antreibbar ist.

Vorzugsweise ist im Korb eine Aufnahme für Kleinteile vorgesehen, um diese in einer für die Reinigung günstigen Position fixieren zu können. Nach einer bevorzugten Ausführungsform weist die Aufnahme Einstecköffnungen für Farb- und Luftdüsen auf, in denen die Düsen mit etwa vertikal verlaufenden Düsenkanälen angeordnet sind, so daß sie von den unterhalb des Korbes angeordneten Spritzdüsen durchspritzt werden können.

Eine andere vorteilhafte Ausgestaltung besteht darin, daß die Reinigungsmitteldruckleitung mit einem unter dem Korb angeordneten, in Bezug auf den Korb etwa radial verlaufenden Spritzrohr und einem vertikalen, seitlich neben dem Korb angeordneten Spritzrohr verbunden ist, wobei die Spritzrohre dem Korb zugewandte Spritzöffnungen aufweisen.

Eine weitere zweckmäßige Ausgestaltung besteht darin, daß der Adapter zum Verankern in die Farbzutrittsöffnungen der Spritzpistole einsetzbare Federzungen besitzt.

Nach einer besonders zweckmäßigen Ausgestaltung ist die Vorrichtung mit einem Druckluftanschluß versehen, der über eine erste, mit einem ersten Absperrventil versehene Anschlußleitung mit dem Druckluftmotor für den Pumpenantrieb und über eine zweite, mit einem zweiten Absperrventil versehene Anschlußleitung mit einer in die Reinigungskammer ausmündenden Blasdüse verbunden ist, wobei in der Ruhestellung die Absperrventile geschlossen sind und wobei eine durch einen Startschalter einschaltbare, automatische, pneumatisch betätigbare, drei Zeitglieder umfassende Steuerung vorgesehen ist, wobei das erste Zeitglied einem Vorreinigungszyklus, das zweite Zeitglied einem Endreinigungszyklus und das dritte Zeitglied einem Trocknungszyklus zugeordnet ist und die Steuerung derart ausgelegt ist, daß bei Betätigung des Startschalters zugleich das erste Absperrventil geöffnet und das erste Zeitglied aktiviert wird, daß bei Ablauf des ersten Zeitgliedes eine erste Steuersequenz eingeleitet wird, in welcher der Dreiwegehahn von der seiner Ruhestellung entsprechenden Verbindung mit dem Behälter für gebrauchtes Reinigungsmittel auf den Behälter für neues Reinigungsmittel umgeschaltet und das zweite Zeitglied aktiviert wird, und daß bei Ablauf des zweiten Zeitgliedes eine zweite Steuersequenz eingeleitet wird, in welcher das erste Absperrventil geschlossen, das zweite Absperrventil geöffnet, der Dreiwegehahn in seine Ruhestellung umgestellt und das dritte Zeitglied altiviert wird, nach dessen Ablauf das zweite Absperrventil geschlossen wird.

Durch diese Ausgestaltung wird nicht nur der Antrieb der Pumpe und des Korbes, sondern die gesamte, vollautomatische Programmsteuerung auf rein pneumatischem Wege durchgeführt, wobei nach dem Einfüllen der zu reinigenden Gegenstände und dem Schließen des Deckels lediglich der Startknopf zu betätigen ist.

Eine besonders zweckmäßige Ausgestaltung besteht noch darin, daß ein Auswählschalter mit zwei Schaltstellungen vorgesehen ist, deren eine einem Vollreinigungsprogramm zugeordnet ist, wobei in der dem Vollreinigungsprogramm zugeordneten Schalterstellung nach dem Drücken des Startschalters die drei Zeitglieder aufeinanderfolgend aktiviert werden, während in der dem Grobreinigungsprogramm zugeordneten Schalterstellung nach dem Drücken des Startschalters und dem Ablauf des ersten Zeitgliedes unter Umgehung der ersten Steuersequenz sofort die zweite Steuersequenz eingeleitet wird. Durch diese Auswählmöglichkeit kann entweder ein Programm mit Vorreinigung, Endreinigung und Trocknung oder ein Programm mit Vorreinigung und Trocknung durchgeführt werden, wobei in letzterem Fall die Reinigung nur mittels des gefilterten, gebrauchten Reinigungsmittels ausgeführt wird.

Noch eine andere vorteilhafte Ausgestaltung ist es, daß die zweite Anschlußleitung eine Abzweigung besitzt, die in einem im Entlüftungsstutzen angeordneten Injektor ausmündet. Dadurch wird durch Injektorwirkung die mit Reinigungsmitteldampf vermischte Trocknungsluft abgesaugt. Die Injektorleistung sollte dabei so abgestimmt sein, daß das Absaugvolumen zumindest dem Volumen der einströmenden Trocknungsluft entspricht.

Vorzugsweise ist ein Teil, d.h. mindestens eine, der unterhalb des Korbes angeordneten Spritzdüsen entgegen der Drehrichtung des Korbes schräg nach oben gerichtet. Dadurch werden bei der Drehung des Korbes auch die Rückseiten der Spritzpistolen und deren Teile angespritzt.

Weitere vorteilhafte oder zweckmäßige Ausgestaltungen der Erfindung ergeben sich aus den Unteransprüchen in Verbindung mit der Beschreibung.

Anhand der nun folgenden Beschreibung eines in der Zeichnung dargestellten Ausführungsbeispiels der erfindungsgemäßen Vorrichtung wird diese näher erläutert.

Es zeigt:

- Fig. 1: Eine schematische Seitenansicht einer üblichen Spritzpistole,
- Fig. 2: einen schematischen Schnitt durch eine erfindungsgemäße Reinigungsvorrichtung, teilweise mit Außenansicht,
- Fig. 3: eine Draufsicht auf die Vorrichtung bei geöffnetem Deckel,
- Fig. 4: einen Vertikalschnitt durch die Reinigungskammer der Vorrichtung,
- Fig. 5: einen Schnitt durch eine Kleinteileaufnahme,
- Fig. 6: eine Draufsicht auf die Kleinteileaufnahme nach Fig. 6 und
- Fig. 7: ein schematisches Schaltbild der erfindungsgemäßen Vorrichtung.

Die Wirkungsweise und der Gebrauch der erfindungsgemäßen Reinigungsvorrichtung wird besser verständlich, wenn zunächst auf den grundsätzlichen Aufbau einer Farbspritzpistole eingegangen wird, wie sie beispielsweise in Fig. 1 dargestellt ist.

Diese allgemein mit 10 bezeichnete Spritzpistole besteht aus dem eigentlichen Pistolenkörper 12 mit einem Handgriff 14, einem Anschlußstutzen 16 für einen durch einen Deckel 18 verschließbaren Farbbecher 20 und einem Betätigungsmechanismus, von welchem der Auslösebügel 22 im Griffbereich verschwenkbar am Pistolenkörper 12 gelagert ist. Der Farbaustritt erfolgt im Bereich eines Düsenkopfes 24, in den eine Farbdüse 25 eingeschraubt und eine Luftdüse 26 aufgesetzt ist. Durch den Auslösebügel 22 wird eine den Austrittsquerschnitt der Farbdüse 25 verändernde Düsennadel 28 in axialer Richtung verstellt.

Für die Reinigung wird der Farbbecher 20 vom Pistolenkörper 12 abgenommen, ebenso die Luftdüse 26 und meistens auch die Farbdüse 25. Außerdem wird der Dekkel 18 vom Farbbecher 20 abgenommen, damit die Innenseite des Farbbechers gereinigt werden kann.

Vom Anschlußstutzen 16 zum Düsenkopf 24 erstreckt sich im Inneren des Pistolenkörpers 12 ein Farbförderkanal 29. Damit dieser Farbförderkanal zum Zwecke der Reinigung von einer Reinigungsflüssigkeit durchspült werden kann, muß der Durchflußquerschnitt geöffnet und zu diesem Zweck entweder die Farbdüse 25 entfernt oder der Auslösebügel 22 in seiner Auslösestellung festgelegt werden. Hierzu kann auf den Handgriff 14 und den gegen den Handgriff 14 in seine Auslösestellung verschwenkten Auslösebügel 22 eine Klammer 30 aufgeschoben werden.

Die erfindungsgemäße Vorrichtung besitzt ein schrankartiges Gehäuse 32, das in seinem unteren Bereich einen kleiner Behälter 34 für neue Reinigungsflüssigkeit und einen größeren Behälter 36 für gebrauchte, gefilterte Reinigungsflüssigkeit aufnimmt.

Auf einem Zwischenblech 38 ist über den Behältern 34 und 36 eine insgesamt mit 40 bezeichnete Fördereinheit für die Reinigungsflüssigkeit angeordnet, sowie eine Filterbaugruppe 42, welche in nachfolgend noch erläuterter Weise der Reinigung der gebrauchten Reinigungsflüssigkeit dient.

Im oberen Bereich des Gehäuses 32 ist eine Reinigungskammer 44 mit einem Entlüftungsstutzen 46 und einem nach oben schwenkbaren, luftdicht aufsetzbaren Deckel 48 angeordnet, sowie eine Schalteinheit 50 für die Programmsteuerung der Vorrichtung.

Die gesamte Vorrichtung wird mittels Druckluft aus einem Versorgungsnetz betrieben, wobei im unteren Bereich des Gehäuses 32 seitlich eine Luftaufbereitungseinrichtung 52 für die Verbindung mit dem Versorgungsnetz vorgesehen ist.

In der Reinigungskammer 44 ist um eine vertikale Achse 54 drehbar ein Drahtkorb 56 angeordnet, der eine etwa kegelstumpfförmige, sich nach oben erweiternde Form aufweist. Die vertikale Achse 54 ist hohl und wird von einer Zweigleitung 58 für die Reinigungsflüssigkeit durchquert, die am oberen Ende der vertikalen Achse 54 mit beispielsweise zwei Schlauchleitungen 60a bzw. 60b verbunden ist, deren Bedeutung nachfolgend noch näher erläutert wird.

Die Reinigungskammer 54 wird seitlich von einer beim gezeigten Beispiel zylindrischen Wandung 62 abgeschlossen, die konzentrisch zur vertikalen Achse 54 angeordnet ist.

In die Reinigungskammer 44 mündet eine Reinigungsmitteldruckleitung 64, die sich innerhalb der Reinigungskammer 44 verzweigt und zwar in ein horizontales, unterhalb des Drahtkorbes 56 etwa in radialer Richtung verlaufendes erstes Spritzrohr 66 und ein zweites, außerhalb des Drahtkorbes 56 vertikal nach oben geführtes zweites Spritzrohr 68, wobei beide Spritzrohre mit gegen den Drahtkorb 56 gerichteten Spritzöffnungen 67 bzw. 69 versehen sind. Die Spritzöffnungen 69 im zweiten Spritzrohr 68 sind so auf den Drahtkorb 56 gerichtet, daß durch die austretenden Reinigungsmittelstrahlen der beladene Drahtkorb 56 in Rotation versetzt wird. Außerdem ist die Reinigungmitteldruckleitung 64 mit der Zweigleitung 58 verbunden.

Beim gezeigten Ausführungsbeispiel ist der Drahtkorb 56 mit zwei Halterungen 70a bzw. 70b für jeweils einen Pistolenkörper 12 versehen. Jeder Halterung 70a und 70b ist jeweils ein Verbindungsschlauch 60a bzw. 60b zugeordnet, wobei am Ende des Schlauches 60a bzw. 60b jeweils ein Adapter 72a bzw. 72b vorgesehen ist, der dazu bestimmt ist, den Schlauch 60a bzw. 60b im Bereich des Anschlußstutzens 16 mit der Farbeintrittsöffnung des Pistolenkörpers 12 zu verbinden. Die Ausbildung der Adapter 72a bzw. 72b wird später noch anhand der Fig. 5 und 6 erläutert.

Am Boden der Reinigungskammer 44 ist eine Ablaufleitung 74 angeschlossen, welche zur Filterbaugruppe 42 führt, so daß das in die Reinigungskammer eingespritzte Reinigungsmittel in der Filterbaugruppe 42 gereinigt und anschließend über eine Rücklaufleitung 76 dem Behälter für die gebrauchte Reinigungsflüssigkeit zugeführt wird.

Der kleine Behälter 34 für die neue Reinigungsflüssigkeit ist mit einem Saugrohr 78 verbunden, der große Behälter 36 für die gebrauchte Reinigungsflüssigkeit mit einem Saugrohr 80. Über einen Dreiwegehahn 82 (Fig. 7) kann wahlweise der eine oder andere Behälter mit einer Pumpe 84 verbunden werden, an deren Druckseite die Reinigungsmitteldruckleitung 64 angeschlossen ist.

Die Pumpe 84 wird durch einen Druckluftmotor 86 betätigt, der über eine Druckluftleitung 88 mit der Luftaufbereitungseinrichtung 52 verbunden ist. Vor dem Druckluftmotor 86 enthält die Druckluftleitung 88 in Förderrichtung zunächst eine ölversorgungseinrichtung 90 und dann ein Absperrventil 92. Vor der ölversorgungseinrichtung 90 zweigt von der Druckluftleitung 88 eine weitere Druckluftleitung 94 ab, welche ein zweites Absperrventil 96 enthält und sich dann in zwei Leitungszweige 95 und 99 aufteilt.

Die Schalteinrichtung 52 ist, wie in Fig. 2 ersichtlich ist, mit einem Startschalter 100 und einem Wahlschalter 102 versehen, sowie mit einer Kontrollanzeige 104, welche erkennen läßt, ob sich die Vorrichtung in Betrieb befindet.

Innerhalb des Drahtkorbes 56 ist ein kleiner, durchbrochener Behälter 106 angeordnet, welcher zu reinigende Kleinteile, beispielsweise Farbbecherdeckel 18, Farbdüsen 25 und Luftdüsen 26 aufnehmen kann. Außerdem ist der Drahtkorb 56 mit Halterungen 108 zur Fixierung der Farbbecher 20 versehen, welche derart in den Drahtkorb 56 eingesetzt werden, daß sie nach unten geöffnet sind.

Statt des Behälters 106 kann in den Drahtkorb 56 auch eine scheibenförmige Aufnahmeplatte 107 (Fig. 5 und 6) eingesetzt werden, die in einem Halterungssektor 109 zwei Gruppen von Einstecköffnungen für die Kleinteile zweier Spritzpistolen aufweist, nämlich Einstecköffnungen 111a, 111b und 111c für Farbdüsen 25 mit unterschiedlichem Durchmesser und Einstecköffnungen 113 für die Luftdüsen 26. Der freie Sektor 115 kann zum Einlegen weiterer Teile benutzt werden.

An den Druckluftmotor 86 schließt sich eine Abluftleitung 110 an, welche an einem Schalldämpfer 117 endet.

Die Schalteinrichtung 50 umfaßt schließlich noch drei pneumatische Zeitglieder 114, 116 und 118, die auf eine vorgewählte Zeit einstellbar sind und nach Zeitablauf auf pneumatischem Wege eine Schaltsequenz auslösen, wie nachfolgend noch näher erläutert wird.

Die Adapter 72a und 72b sind jeweils mit mindestens einer elastischen Zunge versehen, die den Adapter in der Farbdüsenmündung des Pistolenkörpers 12 verankern kann.

Um zu vermeiden, daß das gespritzte Reinigungsmittel durch den Entlüftungsstutzen 46 entweichen kann, ist in der zylindrischen Wandung 62 eine sektorförmige Abzugsöffnung 132 vorgesehen, welche von einem Abschirmblech 134 abgedeckt wird, so daß die Reinigungsmitteldämpfe und die Luft nur an der oberen und unteren Kante des Abschirmbleches in die Abzugsöffnung 132 eintreten können.

Unter Bezugnahme auf das rein schematisch zu verstehende Schaltbild nach Fig. 7 wird nun der Ablauf der Reinigung näher erläutert. Die pneumatische Programmsteuerung ist dabei derart dargestellt, daß sich der zeitliche Ablauf der beiden auszuwählenden Programme verfolgen läßt. Die pneumatischen Schalteinrichtungen, insbesondere die pneumatischen Betätigungsglieder für die Absperrventile 92 und 96 und den Dreiwegehahn 82 und die Einstelleinrichtungen für die pneumatischen Zeitglieder 114 bis 118 sind dagegen nicht dargestellt, weil handelsübliche Elemente verwendet werden können.

Nachdem die zu reinigenden Gegenstände in die Reinigungskammer 44 verbracht und deren Deckel 48 geschlossen worden ist, wird zunächst am Wählschalter 102 das gewünschte Reinigungsprogramm eingestellt. Bei der in Fig. 7 gezeigten, nach links weisenden Stellung des Wählschalters 102 ist das volle Reinigungsprogramm eingeschaltet, welches eine Grobreinigung mittels des im Behälter 36 befindlichen, bereits gebrauchten Reinigungsmittels, eine Endreinigung durch das im Behälter 34 befindliche, neue Reinigungsmittel und eine anschließende Trocknung umfaßt. Wird der Wählschalter 102 nach rechts gelegt, findet lediglich die Grobreinigung mit anschließender Trocknung statt.

Bei einer einfacheren Ausführungsform kann auf die Wahlmöglichkeit verzichtet werden. Es wird dann stets das volle Reinigungsprogramm durchgeführt.

In Fig. 7 sind die beiden Absperrventile 92 und 96 und der Dreiwegehahn 82 in ihrer Grundstellung gezeigt, welche sie jeweils nach dem Programmablauf einnehmen.

Wird bei der in Fig. 7 gezeigten Stellung des Wählschalters 102 der Startschalter 100 betätigt, wird das Absperrventil 92 geöffnet und zugleich das Zeitglied 114 aktiviert. Für die am Zeitglied 114 eingestellte, relativ lange Zeitspanne wird nun über die ölfversorgungseinrichtung 90 mit öl angereicherte Druckluft dem Druckluftmotor 86 zugeführt, so daß die Pumpe 84 über das Saugrohr 80 und den Dreiwegehahn 82 gebrauchtes Reinigungsmittel ansaugt und dieses in die Reinigungsmitteldruckleitung 64 und von dort den entsprechenden Verbrauchsstellen zuführt, wodurch der Korb 56 in Rotation versetzt wird und der Reinigungsvorgang innerhalb der Reinigungskammer 44 abläuft.

Sobald das Zeitglied 114 abgelaufen wird, wird über den in Fig. 7 vom Wählschalter 102 links abzweigenden Steuerzweig 136 das Zeitglied 116 aktiviert und zugleich wird der Dreiwegehahn 82 in seine Stellung I umgeschaltet, in welcher die Pumpe 84 über das Saugrohr 78 neue Reinigungsflüssigkeit aus dem Behälter 34 ansaugt und in die Reinigungsmitteldruckleitung 64 und zu den Verbrauchsstellen befördert.

Diese Endreinigungsphase wird in der Regel kürzer sein als die vorangehende Grobreinigung.

Sobald das Zeitglied 116 abgelaufen ist, wird das Absperrventil 92 in seine sperrende Grundstellung zurückbewegt. Zugleich wird der Dreiwegehahn 82 in seine Grundstellung II zurückgestellt. Außerdem wird das Absperrventil 96 geöffnet, so daß nun die Pumpe 84 stillgesetzt ist und die Druckluft vor der ölversorgungseinrichtung 90 abgeleitet und in die Leitung 94 eingeleitet wird, von wo sie über eine Leitung 95 als Trocknungsluft zu mindestens einer Blasdüse 97 in der Wandung 62 geführt wird. Zugleich wird über eine Leitung 99 Luft zu einem Injektor 112 geführt, der dazu dient, Reinigungsmitteldämpfe und Trocknungsluft aus der Reinigungskammer 44 abzusaugen. Nach einer für die Trocknung ausreichenden Zeitspanne läuft das Zeitglied 118 ab, wodurch das Absperrventil 96 wieder in seine sperrende Grundstellung zurückbewegt wird. Das Programm ist beendet und die gereinigten und getrockneten Gegenstände können der Reinigungskammer entnommen werden.

Wurde der Wahlschalter 102 vor der Betätigung des Startschalters 100 in Fig. 7 nach rechts umgelegt, wird nach dem Ablauf des Zeitgliedes 114, welches die Dauer der Grobreinigung bestimmt, der in Fig. 7 vom Wahlschalter 102 rechts ausgehende Steuerzweig 138 aktiviert, wodurch das Absperrventil 92 geschlossen, das Absperrventil 96 geöffnet und das Zeitglied 118 aktiviert wird. Außerdem wird der Dreiwegehahn 82 in Richtung auf seine Grundstellung II betätigt. Da er sich jedoch bereits in dieser Stellung befindet, bleibt dieser Steuerbefehl ohne weitere Auswirkung.

Nach Ablauf des Zeitgliedes 188 wird die Trocknung beendet und das Absperrventil 96 geschlossen.

## Patentansprüche

1. Verfahren unter Verwendung eines flüssigen Reinigungsmittels zur Außen- und Innenreinigung von Farbspritzpistolen (10) mit einem Auslösemechanismus (22), einem mit einem abnehmbarem Deckel (18) versehen Farbbecher (20) und einer Luftdüse (26), wobei das Reinigungsmittel über eine Reinigungsmitteldruckleitung (64) in eine Reinigungskammer (44) gefördert und in dieser zur Außenreinigung auf die Oberfläche der zu reinigenden Teile gesprüht oder gespritzt bzw. zur Innenreinigung durch den Farbförderkanal (29) der Spritzpistole (10) geleitet wird, wobei das Reinigungsmittel am Boden der Reinigungskammer (44) aufgefangen und über einen Filter (42) einem Behälter (36) für gefiltertes Reinigungsmittel zugeleitet wird *dadurch gekennzeichnet,* daß mindestens eine Spritzpistole (10) mit abgenommener Luft- (26) und/oder Farbdüse (25) und abgenommenem Farbbecher (20) in einem in der Reinigungskammer (44) um eine vertikale Achse (54) drehbar angeordneten Korb (56) positioniert wird, wobei eine mit der Reinigungsmitteldruckleitung (64) verbundene, durch die hohle Achse (54) des Korbes (56) geführte Zweigleitung (58) über eine Schlauchleitung (60a, 60b) und einen Adapter (72a; 72b) mit der Farbzutrittsöffnung der Spritzpistole (10) verbunden wird, daß der Farbbecher (20) bei abgenommenem Deckel (18) mit der öffnung nach unten im Korb (56) fixiert und der Deckel (18) in geneigter Stellung im Korb (56) positioniert wird, daß die abgenommene Luft- und/oder Farbdüse (26, 25) und gegebenenfalls noch weitere farbbenetzte Einbauteile der Spritzpistole (10) innnerhalb des Korbes (56) untergebracht werden, daß dann die Reinigungskammer (44) dicht geschlossen und anschließend eine Pumpe (84) durch einen Druckluftmotor (86) angetrieben und das Reinigungsmittel über die Reinigungsmitteldruckleitung (64) der Zweigleitung (58) zugeführt und aus unterhalb des Korbes (56) und seitlich neben dem Korb über dessen Höhe verteilt angeordneten Spritzdüsen (67, 69) gegen den Korb (56) gesprüht wird, wobei in einem ersten Reinigungszyklus die Pumpe (84) aus diesem Behälter für gefiltertes Reinigungsmittel (36) und in einem zweiten Reinigungszyklus neues Reinigungsmittel aus einem zweiten Behälter (34) in die Reinigungsdruckleitung (64) gefördert und daß in einem Trocknungsgang Druckluft in die Reinigungskammer (44) geführt wird und daß während der Trocknung Dämpfe aus der Reinigungskammer (44) über einen Entlüftungsstutzen (46) abgeführt werden.

2. Verfahren nach Anspruch 1 *dadurch gekennzeichnet,* daß die Spritzpistole (10) nach Entfernen der Luftdüse (26) mit angezogenem Auslösebügel (22) im Korb (56) positioniert wird.

3. Verfahren nach Anspruch 1, *dadurch gekennzeichnet,* daß der Korb (56) durch die aus den seitlich neben dem Korb (56) angeordneten Spritzdüsen (69) austretenden Sprühstrahlen angetrieben wird.

4. Vorrichtung zur Außen- und Innenreinigung von Farbspritzpistolen (10), unter Verwendung eines flüssigen Reinigungsmittels, mit einem Reinigungsraum (44), einer Reinigungsmitteldruckleitung (64) mit im Bereich der Reinigungskammer (44) angeordnetem Austritt und einer aus der Reinigungskammer (44) über einen Filter (42) zum Behälter (36) für gebrauchtes Reinigungsmittel führenden Rücklaufleitung (74), *dadurch gekennzeichnet,* daß die Reinigungskammer (44) mit einer durch einen Deckel (48) luftdicht verschließbaren Bedienungsöffnung und einem Entlüftungsstutzen (46) versehen ist, daß in der Reinigungskammer (44) ein um eine vertikale Achse (54) drehbar gelagerter Korb (56) zur Aufnahme der zu reinigenden Gegenstände (12, 18, 20, 26) angeordnet ist daß eine Förderpumpe (84) für das Reinigungsmittel vorhanden ist, wobei die Reinigungsmitteldruckleitung (64) druckseitig an diese Pumpe angeschlossen ist, daß der Pumpe (84) als Antrieb ein Druckluftmotor (86) zugeordnet ist, daß die Saugseite der Pumpe (84) über einen Dreiwegehahn (82) wahlweise mit einem Behälter (34) für das neue Reinigungsmittel oder einem Behälter (36) für das gebrauchte Reinigungsmittel verbindbar ist, daß die Reinigungsmitteldruckleitung (64) einerseits mit einer durch die hohle Achse (54) des Korbes (56) geführten Zweigleitung (58) und andererseits mit unterhalb des korbes und seitlich neben dem Korb in vertikaler Richtung über die Höhe des Korbes verteilt angeordneten Spritzdüsen (67, 69) verbunden ist, daß im korb mindestens eine Halterung (70a, 70b) für eine Spritzpistole (10) angeordnet und ihr eine von der Zweigleitung ausgehende, mit einem Adapter (72a, 72b) zum Anschluß an die Farbzutrittsöffnung der Spritzpistole (10) versehene Schlauchverbindung (60a, 60b) zugeordnet ist und daß ein Druckluftanschluß (52) zur Versorgung des Pumpenantriebs vorgesehen ist.

5. Vorrichtung nach Anspruch 5, *dadurch gekennzeichnet,* daß die Spritzrichtung zumindest der seitlich neben dem Korb (56) angeordneten Spritzdüsen (68) derart in der Drehrichtung des Korbes ausgerichtet ist, daß der Korb (56) durch den Reinigungsmitteldruck des aus diesen Spritzdüsen austretenden, in den Korb und die zu reinigenden Gegenstände beaufschlagenden Reinigungsmittels antreibbar ist.

6. Vorrichtung nach Anspruch 4 oder 5, *dadurch gekennzeichnet,* daß die Reinigungsmitteldruckleitung (64) mit einem unter dem Korb (56) angeordneten, in Bezug auf den Korb etwa radial verlaufenden Spritzrohr (66) und einem vertikalen, seitlich neben dem Korb (66) angeordneten Spritzrohr (68) verbunden ist, wobei die Spritzrohre (66, 68) dem Korb (56) zugewandte Sprühöffnungen aufweisen.

7. Vorrichtung nach einem der Ansprüche 4 bis 6, *dadurch gekennzeichnet,* daß der Korb (56) als Drahtkorb ausgebildet ist.

8. Vorrichtung nach einem der Ansprüche 4 bis 7, *dadurch gekennzeichnet,* daß im Korb (56) eine Aufnahme (106, 107) für Kleinteile vorgesehen ist.

9. Vorrichtung nach Anspruch 8, *dadurch gekennzeichnet,* daß die Aufnahme (107) Einstecköffnungen (111a, 111b, 111c, 113) für Farb- (25) und Luftdüsen (26) aufweist, in denen die Düsen mit etwa vertikal verlaufenden Düsenöffnungen angeordnet sind.

10. Vorrichtung nach einem der Ansprüche 4 bis 8, *dadurch gekennzeichnet,* daß der Adapter (72a, 72b) zum Verankern in die Farbzutrittsöffnung der Spritzpistole (10) einsetzbare Federzungen besitzt.

11. Vorrichtung nach einem der Ansprüche 4 bis 9, *dadurch gekennzeichnet,* daß sie mit einem Druckluftanschluß (52) versehen ist, der über eine erste, mit einem ersten Absperrventil (92) versehene Anschlußleitung (88) mit einem Druckluftmotor (86) für den Pumpenantrieb und über eine zweite, mit einem zweiten Absperrventil (96) versehene Anschlußleitung (94) mit einer in die Reinigungskammer (44) ausmündenden Blasdüse (97) verbunden ist, wobei in der Ruhestellung die Absperrventile (92, 96) geschlossen sind und wobei eine durch einen Startschalter (100) einschaltbare, automatische, pneumatisch betätigbare, drei Zeitglieder (114, 116, 118) umfassende Steuerung (50) vorgesehen ist, wobei das erste Zeitglied (114) einem Vorreinigungszyklus, das zweite Zeitglied (116) einem Endreinigungszyklus und das dritte Zeitglied (118) einem Trocknungszyklus zugeordnet ist und die Steuerung derart ausgelegt ist, daß bei Betätigung des Startschalters (100) zugleich das erste Absperrventil (92) geöffnet und das erste Zeitglied (114) aktiviert wird, daß bei Ablauf des ersten Zeitgliedes (114) eine Steuersequenz eingeleitet wird, in welcher der Dreiwegehahn (82) von der seiner Ruhestellung entsprechenden Verbindung mit dem Behälter (36) für gebrauchtes Reinigungsmittel auf den Behälter (34) für neues Reinigungsmittel umgeschaltet und das zweite Zeitglied (116) aktiviert wird und daß bei Ablauf des zweiten Zeitgliedes (116) eine zweite Steuersequenz eingeleitet wird, in welcher das erste Absperrventil (92) geschlossen, das zweite Absperrventil (96) geöffnet, der Dreiwegehahn (82) in seine Ruhestellung umgestellt und das dritte Zeitglied (118) aktiviert wird, nach dessen Ablauf das zweite Absperrventil (96) geschlossen wird.

12. Vorrichtung nach Anspruch 10, *dadurch gekennzeichnet,* daß ein Auswahlschalter (102) mit zwei Schaltstellungen vorgesehen ist, deren eine einem Vollreinigungsprogramm und deren andere einem Grobreinigungsprogramm zugeordnet ist, wobei in der dem Vollreinigungsprogramm zugeordneten Schalterstellung nach der Betätigung des Startschalters (100) die drei Zeitglieder (114, 116, 118) aufeinanderfolgend aktiviert werden, während in der dem Grobreinigungsprogramm zugeordneten Schalterstellung nach dem Drükken des Startschalters (100) und dem Ablauf das ersten Zeitlgiedes (114) unter Umgehung der ersten Steuersequenz sofort die zweite Steuersequenz eingeleitet wird.

13. Vorrichtung nach einem der Ansprüche 11 oder 12, *dadurch gekennzeichnet,* daß die zweite Anschlußleitung (94) eine Abzeigung (99) besitzt, die in einem im Entlüftungsstutzen (46) angeordneten Injektor (112) ausmündet.

14. Vorrichtung nach einem der Ansprüche 4 bis 12, *dadurch gekennzeichnet,* daß ein Teil der unterhalb des Korbes (56) angeordneten Spritzdüsen (69) entgegen der Drehrichtung des Korbes schräg nach oben gerichtet ist.

## Claims

1. A method of using a liquid cleaning material for the external and internal cleaning of paint guns (10) comprising an initiating mechanism (22), a paint pot (20) provided with a removable lid (18), and an air nozzle (26), said cleaning material being passed by a pump (84) via a cleaning material pressure line (64) into a cleaning chamber (44) and being sprayed or atomized for external cleaning onto the surface of the parts to be cleaned, in the chamber (44) or, respectively, for internal cleaning being passed through the paint pressure duct (29) of the paint gun (10), the cleaning material being taken up at the floor of the cleaning chamber (44) and being passed via a filter (42) to a container (36) for filtered cleaning material and the cleaning is firstly performed with filtered cleaning material and then being performed with fresh cleaning material, characterized in that at least one paint gun (10) after removal of its air (26) and/or paint nozzle (25) and after removal of the paint pot (20), is positioned in a basket (56) which is arranged in the cleaning chamber (44) for rotation about a vertical shaft (54) and a branch duct (58), which is connected with the cleaning material pressure line (64) and extends through the hollow shaft (54) of the basket (56) is connected via a hose line (60a and 60b) and an adapter (72a and 72b) with the paint access opening of the paint gun (10), in that the paint pot (20) after removal of the lid (18) is secured in the basket (56) with the opening directed downwards and the lid (18) is positioned in an inclined position in the basket (56), in that the removed air nozzle and/or paint nozzle (26 and 25) and any further paint bearing internal parts of the paint gun (10) are accommodated within the basket (56), in that then the cleaning chamber (44) is sealed off and then the pump (84) is driven by a compressed air motor (86) and the cleaning material is supplied via the cleaning material pressure line (64) to the branch duct (58) and is sprayed from spray nozzles (67 and 69) arranged laterally adjacent to the basket and at different levels of the basket, towards the basket (56), and in a first cleaning cycle the pump (84) conveys the cleaning material from this container for filtered cleaning material (36) and in a second cleaning it conveys fresh cleaning material from a second container (34) into the cleaning material pressure duct (64) and in that in a drying operation compressed air is passed into the cleaning chamber (44) and in that during the drying operation vapors from the cleaning chamber (44) are drawn off via a venting connection (46).

2. The method as claimed in claim 1, characterized in that after removal of the air nozzle (26) the paint gun (10) is positioned in the basket (56) with the release bar (22) drawn towards it.

3. The method as claimed in claim 1, characterized in that the basket (56) is driven by jets of sprayed material coming from spray nozzles (69) arranged laterally adjacent to the basket (56).

4. An apparatus for the external and internal cleaning of paint guns (10) using a liquid cleaning material, comprising a cleaning space (44), a container (34) for fresh cleaning material, a container (36) for spent cleaning material, a pump (84) for the cleaning material, a cleaning material pressure duct (64) connected with the pump on the delivery side thereof and with an outset arranged at the cleaning chamber (44) and a return line (74) running from the cleaning chamber (44) via a filter (42) to the container (36) for spent cleaning material, characterized in that the cleaning chamber (44) is connected with an operating opening, able to be sealed off by a lid (48) in an air-tight manner and a venting connection (46), in that in the cleaning chamber (44) there is a basket (56), able to turned in the cleaning chamber (44) about a vertical shaft (54), for receiving the parts (12, 18, 20 and 26) to be cleaned, in that a compressed air motor (86) is associated with the pump (84) as a drive, in that the intake side of the pump (84) is connected selectively via a three-way cock (82) with the container (34) for the fresh cleaning material or with the container (36) for the spent cleaning material, in that the cleaning material pressure line (64) is on the one hand connected with a branch duct (58) extending through the hollow shaft (54) of the basket (56) and on the other hand with spraying nozzles (67 and 69) arranged to the side adjacent to the basket with a distribution in the vertical direction of the basket, in that in the basket at least one holder means (70a and 70b) is arranged for a paint gun (10) and a hose connection (60a and 60b) is associated with the same, such connection (60a and 60b) extending from the branch duct and being provided with an adapter (72a and 72b) for connection with the paint access opening of the paint gun (10) and in that a compressed air connection (52) is provided for supplying the pump drive.

5. The apparatus as claimed in claim 4, characterized in that the direction of spraying of at least the spraying nozzles (68) that are arranged to the side adjacent to the basket (56) is so aligned in the direction of rotation of the basket that the basket (56) is able to be driven by the pressure of the cleaning material emerging from these spraying nozzles and acting into the basket and on the articles to be cleaned.

6. The apparatus as claimed in claim 4 or in claim 5, characterized in that the pressure duct (64) for the cleaning material is connected with a spraying tube (66), which in relation to the basket extends generally radially and with a vertical spraying tube (68) arranged to the side adjacent to basket (56), the spraying tubes (66 and 68) having atomizing openings turned towards the basket (56).
7. The apparatus as claimed in any one of the preceding claims 4 through 6, characterized in that the basket (56) is in the form of a wire basket.

8. The apparatus as claimed in any one of the preceding claims 4 through 6, characterized in that a receiving means (106 and 107) is arranged in the basket (56) for small parts.

9. The apparatus as claimed in claim 8, characterized in that the receiving means (107) has receiving openings (111a, 111b, 111c and 113) for paint (25) and air nozzles (26), in which the nozzles are arranged with their nozzle openings extending approximately vertically.

10. The apparatus as claimed in any one of the preceding claims 4 through 8, characterized in that the adapter (72a and 72b) has male spring lugs able to be inserted in the paint access opening of the spray gun (10) for anchoring it.

11. The apparatus as claimed in any one of the preceding claims 4 through 9, characterized in that it is provided with a pressure connection (52), which is connected via a first connection duct (88), which has a first shut off valve (92), with a compressed air motor (86) for the driving of the pump and via a second connection duct (94) which has second shut off valve (96), with a blowing nozzle (97) opening into the cleaning chamber (44), said shut off valves (92 and 96) being shut in the inactive position and an automatic control system (50) is provided, which is able to be switched by a start switch (100), is able to be pneumatically operated and comprises three timers (114, 116 and 118), the first timer (114) being adapted for a pre-cleaning cycle, the second timer (116) being adapted for a final cleaning cycle and the third timer (118) being adapted for a drying cycle, and the control system is so designed that on operation of the start switch (100) at the same time the first shut off valve (92) is opened and the first timer (114) is activated, in that when set time of the first timer expires a control sequence is initiated, in which the three-way cock (82) is switched over from its connection, corresponding to the resting state, with the container (36) for the used cleaning material to the container (34) for fresh cleaning material and the second timer (116) is activated and in that when the time set by the second timer (116) expires, a second control sequence is started, in which the first shut off valve (92) is shut, the second shut off valve (96) is opened, the three-way valve (82) is switched into its resting state and the third timer (118) is activated, and when it fires the second shut off valve (96) is shut.

12. The apparatus as claimed in claim 10, characterized in that a select switch (102) is provided with two switching settings, of which one is associated with a complete cleaning program and the other is associated with a preliminary cleaning program, the said three timers (114, 16 and 118) being activated consecutively in the switch position associated with the complete cleaning program after operation of the start switch (100), whereas in the switch position associated with the preliminary cleaning program after depressing the start switch (100) and, after the expiry of time set by the first timer the second control sequence is commenced immediately while bypassing the first control sequence.

13. The apparatus as claimed in claim 11 or claim 12, characterized in that the second connection line (94) possesses a branch (99), which opens into an injector (112) arranged in the venting connector (46).

14. The apparatus as claimed in any one of the preceding claims 4 through 12, characterized in that a part of the spraying nozzles (69) arranged under the basket (56) is directed obliquely upwards oppositely to the direction of rotation of the basket.

## Revendications

1. Procédé d'utilisation d'un produit de nettoyage liquide, pour le nettoyage extérieur et intérieur de pistolets à projection de peinture (10) comportant un mécanisme déclencheur (22), un vase à peinture (20), avec un couvercle (18) démontable, et une buse à air (26), le produit de nettoyage étant envoyé, au moyen d'une pompe (84), par une conduite de produit de nettoyage sous pression (64), dans une chambre de nettoyage (44) et, dans cette chambre, arrosant ou étant projeté et dirigé, pour le nettoyage extérieur, sur la surface externe des pièces à nettoyer, le produit de nettoyage étant repris sur la sole de la chambre de nettoyage (44), et conduit, en passant par un filtre (42), à un récipient (36) pour le produit de nettoyage filtré, le nettoyage se faisant ensuite, d'abord avec du produit de nettoyage filtré, puis avec du produit de nettoyage neuf, caractérisé en ce qu'au moins un pistolet à projection de peinture (10), après enlèvement de la buse à air (26) et/ou de la buse à peinture (25), est positionné dans une corbeille (56) pouvant tourner autour d'un axe vertical (54) dans la chambre de nettoyage (44), tandis qu'une conduite de dérivation (58), reliée à la conduite de produit de nettoyage sous pression (64) et passant au travers de l'axe creux (54) de la corbeille (56), est raccordée, par l'intermédiaire d'une conduite flexible (60a, 60b) et d'un adaptateur (72a; 72b), à l'ouverture d'arrivée de peinture du pistolet à projection de peinture (10), en ce que le vase à peinture (20), lorsque le couvercle (18) a été enlevé, est fixé dans la corbeille (56) avec l'ouverture tournée vers le bas et que le couvercle (18) est fixé, dans une position adaptée, dans la corbeille (56), en ce que les buses à air et/ou à peinture (26, 25), et, le cas échéant, encore d'autres pièces constitutives du pistolet à projection de peinture (10), recouvertes de peinture, sont placées à l'intérieur de la corbeille (56), en ce qu'alors la chambre de nettoyage (44) est fermée de façon étanche et qu'ensuite, la pompe (84) est entraînée par un moteur à air comprimé (86) et que le produit de nettoyage est envoyé, par la conduite de produit de nettoyage sous pression (64), à la conduite en dérivation (58) et est projeté contre la corbeille (56) à partir de buses de projections (67, 69) réparties en dessous de la corbeille (56) et latéralement contre la corbeille, sur sa hauteur, étant entendu qu'au cours d'un premier cycle de nettoyage, la pompe (84) alimente la conduite de produit de nettoyage sous pression (64) à partir de ce vase pour produit de nettoyage filtré et, au cours d'un deuxième cycle de nettoyage, l'alimente en produit de nettoyage neuf à partir d'un deuxième vase (34), et en ce qu'au cours d'une opération de séchage, de l'air comprimé est envoyé dans la chambre de nettoyage (44) et en ce que, pendant le séchage, les vapeurs provenant de la chambre de nettoyage (44) sont évacuées par un évent (46).

2. Procédé suivant la revendication 1, caractérisé en ce que le pistolet à projection de peinture (10), après enlèvement de la buse à air (26), est positionné dans la corbeille (56) avec la gâchette de déclenchement (22) enclenchée.

3. Procédé suivant la revendication 1, caractérisé en ce que la corbeille (56) est entraînée par les jets projetés par les buses de projection (69) disposées latéralement à côté de la corbeille (56).

4. Dispositif pour le nettoyage extérieur et intérieur de pistolets à projection de peinture (10) en utilisant un produit de nettoyage liquide, comportant une chambre de nettoyage (44), un vase (34) pour du produit de nettoyage neuf, un vase (36) pour du produit de nettoyage utilisé, une pompe d'alimentation (84) pour le produit de nettoyage, une conduite de produit de nettoyage sous pression (64) raccordée à la pompe côté pression, avec une sortie située dans la zone de la chambre de nettoyage (44), et comportant une conduite de retour (74) partant de la chambre de nettoyage (44) et conduisant, par un filtre (42), à un vase (36) pour produit de nettoyage usagé, caractérisé en ce que la chambre de nettoyage (44) est équipée d'une ouverture de service, pouvant être obturée de façon étanche au moyen d'un couvercle (48), et d'un évent (46), en ce que, dans la chambre de nettoyage (44), est disposée une corbeille (56) montée tournante autour d'un axe vertical (54) pour recevoir les instruments à nettoyer (12, 18, 20, 26), en ce qu'à la pompe (84) est associée, pour son entraînement, un moteur à air comprimé, en ce que le côté aspiration de la pompe (84) peut être raccordé au choix, par l'intermédiaire d'un robinet à trois voies (82), avec le vase (34) pour le produit de nettoyage neuf ou avec le vase (36) pour le produit de nettoyage usagé, en ce que la conduite de produit de nettoyage sous pression (64) est reliée, d'un côté, avec une conduite en dérivation (58) passant au travers de l'axe creux (54) de la corbeille (56) et, de l'autre côté, avec des buses de projections (67, 69) réparties en dessous de la corbeille (56) et latéralement contre la corbeille, sur sa hauteur, en ce que, dans la corbeille, est disposé au moins un support de fixation (70a, 70b) pour un pistolet à projection de peinture (10) et qu'il lui est associé une conduite flexible (60a, 60b), partant de la conduite en dérivation et munie d'un adaptateur (72a, 72b) pour le raccordement à l'ouverture d'arrivée de peinture du pistolet à projection de peinture (10), et en ce qu'un raccord d'air comprimé (52) est prévu pour l'alimentation du moteur de la pompe.

5. Dispositif suivant la revendication 4, caractérisé en ce que la direction de projection, au moins des buses de projections (68) disposées latéralement sur le côté de la corbeille, est orientée, dans la direction de la rotation de la corbeille, de telle façon que la corbeille (56) puisse être entraînée par la pression du produit de nettoyage sortant de ces buses de projections et venant frapper la corbeille et les instruments à nettoyer.

6. Dispositif suivant la revendication 4 ou la revendication 5, caractérisé en ce que la conduite de produit de nettoyage sous pression (64) est reliée à un tube de projection (66), disposé en dessous de la corbeille (56) et dirigé sensiblement radialement par rapport à la corbeille, et à un tube de projection (68) vertical, disposé sur le côté, contre la corbeille, les tubes de projections (66, 68) présentant des orifices de projection tournés vers la corbeille (56).

7. Dispositif suivant l'une quelconque des revendications 4 à 6, caractérisé en ce que la corbeille (56) est réalisée sous la forme d'une corbeille en fils.

8. Dispositif suivant l'une quelconque des revendications 4 à 7, caractérisé en ce que, dans la corbeille (56), est prévu un réceptacle (106, 107) pour de petites pièces.

9. Dispositif suivant la revendication 8, caractérisé en ce que le réceptacle (107) présente des ouvertures pour introduire les buses à air et à peinture (26, 25), ouvertures dans lesquelles les buses sont disposées avec leurs orifices dirigées sensiblement verticalement.

10. Dispositif suivant l'une quelconque des revendications 1 à 8, caractérisé en ce que l'adaptateur (72a; 72b) possède des ressorts à lames pouvant, pour l'ancrage, s'introduire dans l'orifice d'arrivée de peinture du pistolet à projection de peinture (10).

11. Dispositif suivant l'une quelconque des revendications 4 à 9, caractérisé en ce qu'il est muni d'un raccord d'air comprimé (52) qui est relié, par l'intermédiaire d'une première conduite de raccordement (88), équipée d'une première soupape d'arrêt (92), avec un moteur à air comprimé (86) pour l'entraînement de la pompe, et, par l'intermédiaire d'une deuxième conduite de raccordement (94) équipée d'une deuxième soupape d'arrêt (96), avec une buse de soufflage (97) débouchant dans la chambre de nettoyage (44), les soupapes d'arrêt (92, 97) étant fermées en position de repos et étant entendu qu'une commande (50) est prévue comportant trois relais de temporisation (114, 116, 118) et pouvant être enclenchée par un commutateur de lancement (100) et actionnée automatiquement par air comprimé, commande dans laquelle le premier relais de temporisation (114) correspond à un cycle de pré-lavage, le deuxième relais de temporisation (116) correspond à un cycle de nettoyage final et le troisième relais de temporisation (118) correspond à un cycle de séchage, et la commande est réglée de telle façon que, lorsqu'on actionne le commutateur de lancement (100), la première soupape d'arrêt (92) s'ouvre et le premier relais de temporisation (114) est activé, que, dès l'effacement du premier relais de temporisation (114), commence une séquence de commande au cours de laquelle le robinet à trois voies (82) bascule de la liaison avec le vase (36) pour le produit de nettoyage usagé, correspondant à sa position de repos, sur le vase (34) pour le produit de nettoyage neuf, et le deuxième relais de temporisation (116) est activé et que, dès l'effacement du deuxième relais de temporisation (116), commence une deuxième séquence de commande au cours de laquelle la première soupape d'arrêt (92) est fermée, la deuxième soupape d'arrêt (96) est ouverte, le robinet à trois voies (82) est commuté dans sa position de repos et le troisième relais de temporisation (118) est activé, après l'effacement duquel la deuxième soupape d'arrêt (96) est fermée.

12. Dispositif suivant la revendication 10, caractérisé en ce qu'est prévu un commutateur de sélection (102) comportant deux positions de commutation, dont l'une est associée à un programme de nettoyage complet et l'autre à un programme de nettoyage grossier, étant entendu que, dans la position de commutateur associée au programme de nettoyage complet, après que l'on a actionné le commutateur de lancement (100), les trois relais de temporisation (114, 116, 118) sont activés les uns à la suite des autres, tandis que, dans la position du commutateur associée au programme de nettoyage grossier, après avoir appuyé sur le commutateur de lancement (100) et après effacement du premier relais de temporisation (114), la deuxième séquence de commande est immédiatement enclenchée, en contournant la première séquence de commande.

13. Dispositif suivant la revendication 11 ou la revendication 12, caractérisé en ce que la deuxième conduite de raccordement (94) possède une dérivation (99) qui débouche dans un injecteur (112) placé dans l'évent (46).

14. Dispositif suivant l'une quelconque des revendications 4 à 12, caractérisé en ce qu'une partie des buses de projections (69) disposées en dessous de la corbeille (56) est dirigée obliquement vers le haut, dans le sens contraire au sens de rotation de la corbeille.
